# EUROPÄISCHE PATENTSCHRIFT

(11) **EP 2 145 700 B1**
(45) Veröffentlichungstag und Bekanntmachung des Hinweises auf die Patenterteilung: **29.08.2012**
(21) Anmeldenummer: 09009149.7
(22) Anmeldetag: 14.07.2009
(51) Int. Cl.: B08B 3/02, F24H 1/12

(54) **Beheizter Hochdruckreiniger mit Brennerluft-Aufladung**
Heated high pressure cleaner with burner air charging
Nettoyeur haute pression chauffé doté d'une charge d'air de brûleur

(30) Priorität: 17.07.2008 DE 102008033614
(43) Veröffentlichungstag der Anmeldung: 20.01.2010
(73) Patentinhaber: Nilfisk-Advance A/S, 2605 Bröndby (DK)
(72) Erfinder: Olesen, Hans Jrgen Bank, 8900 Randers (DK); Glavind, Mads, 9500 Hobro (DK)
(74) Vertreter: Riebling, Peter

(56) Entgegenhaltungen:
- WO-A1-97/20135
- DE-A1- 3 001 571
- DE-B1- 1 621 630
- DE-C1- 4 209 267
- DE-C1- 19 752 293
- DE-U1- 8 716 074
- DE-U1- 9 303 648
- JP-A- 2006 038 418

## Beschreibung

Die Erfindung betrifft einen beheizten Hochdruckreiniger, der mit einem flüssigen oder gasförmigen Brennstoff, insbesondere Öl- oder Gas, beheizten Brenner arbeitet. Bei derartigen beheizten Hochdruckreinigern ist im Innenraum des Gehäuses ein Wärmetauscher vorhanden, der in der Regel als mehrfach gewundene Rohrschlange ausgebildet ist, die von dem unter Hochdruck befindlichen Wasser durchsetzt ist.

Der Wärmetauscher wird von einer Brennerflamme durchsetzt, und die Brennerflamme arbeitet in einen Abgaskamin, wo das Brenngas aus dem Gehäuse abgeführt wird.

Es ist bekannt, eine Gebläseeinheit für eine Hochdruckpumpe im Gehäuse des Hochdruckreinigers anzuordnen, ebenso wie eine Gebläseeinheit für den Betrieb des Brenners.

Die beiden Gebläseeinheiten sind jedoch nicht luftschlüssig miteinander verbunden, und man hat bisher den Luftstrom, den das Gebläse für die Hochdruckeinheit erzeugte, einfach aus dem Gehäuse ohne weitere Verwendung ausgelassen. Es wurde sogar in manchen bekannten Anwendungsfällen in Kauf genommen, dass das Gebläse für die Versorgung des Brenners Unterdruck im Gehäuse vorfindet und daher mit schlechtem Wirkungsgrad arbeitet, weil eine entsprechende Luftmenge zum Ansaugen nicht zur Verfügung stand.

Deshalb bestand der Nachteil, dass ein solcher bekannter beheizter Hochdruckreiniger nicht in großen Höhen einsetzbar war, denn wegen des verminderten Luftdrucks war nur eine wesentlich geringere Luftmenge vorhanden, die zu Störungen in der Brennerflamme führten. Das Brennergebläse konnte nicht genügend Sauerstoff der Brennerflamme zuführen.

Damit bestand das Problem des geringen Wirkungsgrades, und es wurden in unerwünschter Weise hohe CO-Werte und hohe NOx-Werte erzeugt.

Bedingt durch die Tatsache, dass die beiden Gebläseeinheiten von der Hochdruckeinheit und der Brennereinheit vollkommen unabhängig voneinander arbeiteten, musste auch die Gebläseeinheit für die Brennereinheit sehr groß dimensioniert werden, um auch die entsprechende Luftmenge für den Betrieb des Hochdruckreinigers in großen Höhen zur Verfügung zu stellen.

Damit bestand der Nachteil einer relativ großen Baugröße des Gebläsemotors und insgesamt des Gebläses für die Brennereinheit und ferner ein großes Raumvolumen für das Gehäuse des Hochdruckreinigers.

Die DE 4209267 C1 offenbart ein Hochdruckreinigungsgerät mit sämtlichen Merkmalen des Oberbegriffs des Patentanspruches 1, jedoch fehlt ein zweites Gebläse zur Verbesserung der Betriebssicherheit.

Die DE 19752293 C1 offenbart ein Heizgerät mit einem Brenner mit mehrstufigem Verdichter zur Brennerluft-Aufladung, jedoch ist die Anordnung des Brenners und der Verdichter, sowie die genaue Luftführung im Gehäuse zur Verbesserung der Betriebssicherheit nicht näher beschrieben.

Der Erfindung liegt die Aufgabe zugrunde, einen beheizten Hochdruckreiniger der eingangs genannten Art so weiterzubilden, dass auch ein Betrieb in größeren Höhen (oberhalb des Meeresspiegels) möglich ist, ohne dass Mangelversorgung der Brennerflamme durch eine ungenügende Gebläseleistung des Brennergebläses zu befürchten ist, dass das Gehäuse kleiner gebaut werden kann, mit höherer Effizienz arbeitet und insbesondere auch weniger CO und NOx abgibt.

Zur Lösung der gestellten Aufgabe ist die Erfindung durch die Merkmale des Patentanspruches 1 gekennzeichnet.

Es ist vorgesehen, dass die Hochdruckeinheit mit dem darin angeordneten Gebläse in einer ersten Gehäusekammer angeordnet ist und dass diese erste Gehäusekammer luftschlüssig mit der zweiten Gehäusekammer verbunden ist, in welcher der Brenner mit dem dazugehörenden Brennergebläse angeordnet ist. Erfindungsgemäß wird demzufolge eine Serienschaltung zwischen dem Gebläse der Hochdruckeinheit und dem Gebläse des Brenners vorgenommen, so dass das Gebläse der Hochdruckeinheit zusätzlich den Einlassdruck oder Ansaugdruck am Gebläse des Brenners erhöht, so dass dieses Gebläse sozusagen durch das Gebläse der Hochdruckeinheit aufgeladen und einen wesentlich stärkeren Luftstrom mit höherem Druck gegen die Brennerflamme richtet.

Es handelt sich also sozusagen um eine Brennerluft-Aufladung, die erfindungsgemäß durch das Gebläse der Hochdruckeinheit erfolgt.

Unter dem Begriff "luftschlüssige Verbindung" der beiden Gehäusekammern zwischen der Gehäusekammer der Hochdruckeinheit und der Gehäusekammer für den Brenner und den Wärmetauscher gibt es verschiedene Möglichkeiten, die alle von der vorliegenden Erfindung umfasst sein sollen.

Es ist hierbei nicht lösungsnotwendig, dass die beiden Gehäusekammern durch Rohre oder durch andere luftführende Elemente luftschlüssig miteinander verbunden sind.

Es reicht durchaus aus, die beiden Gehäusekammern luftschlüssig frei im Innenraum eines gemeinsamen Gehäuses anzuordnen und in der Gehäusekammer der Hochdruckeinheit ein derartig starkes Gebläse anzuordnen, dass dieses Gebläse einen wesentlichen Überdruck im gesamten Gehäuse des Hochdruckreinigers erzeugt. Dieser Überdruck ist beispielsweise 50 bis 200 mbar über dem atmosphärischen Druck, und hieraus ergibt sich, dass erfindungsgemäß im Wesentlichen der gesamte Innenraum des Gehäuses des Hochdruckreinigers durch das Gebläse der Hochdruckeinheit unter einen Überdruck gesetzt wird, und dieser Überdruck wird an der Ansaugseite des Brennergebläses bereits schon aufgenommen, von dem Brennergebläse verdichtet und gegen die Brennerflamme geführt.

Durch den Betrieb des Gehäuses unter Überdruck ist es deshalb erstmals möglich, das Gerät in hohen Höhen zu betreiben, weil auch in großen Höhen eine genügende Menge von Ansaugluft von der Hochdruckeinheit in den Innenraum des Gehäuses angesaugt wird, selbst wenn das Gerät in hohen Höhen betrieben wird.

Durch diese technische Lehre ergibt sich der wesentliche Vorteil, dass nun durch die Aufladung des Brennergebläses aufgrund eines Überdrucks im Innenraum des Gehäuses das Brennergebläse selbst kleiner dimensioniert werden kann und insbesondere auch der Antriebsmotor kleiner und leichter ausgebildet sein kann. Weiterer Vorteil ist - bedingt durch die erfindungsgemäße Brenneraufladung -, dass weniger CO-Schadstoffe und weniger NOx-Schadstoffe erzeugt werden.

Darüber hinaus ist auch ein sicheres Starten des Brenners auch bei niedrigeren Temperaturen gewährleistet, weil bei niedrigeren Temperaturen das verbrannte Öl schwerflüssiger wird und hierdurch nur noch eine ungenügende Zerstäubung an der Brennerdüse stattfindet. Selbst bei einer ungenügenden Zerstäubung, die bei niedrigeren Temperaturen stattfindet, wird dennoch ein zündfähiges Gemisch erzeugt, denn aufgrund der erfindungsgemäßen Aufladung des Brennergebläses wird eine große Menge von Brennerluft dem schlecht zerstäubten Ölnebel zugeführt, der dennoch deshalb gut durchzündet und eine stabile Brennerflamme bildet.

Dies gilt im Übrigen auch bei Normaltemperaturen, wenn sich beispielsweise die Viskosität des verbrannten Öls ändert, weil auch bei nur ungenügend zerstäubtem Ölnebel eine sichere Durchzündung der Brennerflamme gewährleistet wird, weil die Brennerluft in großem Überschuss und mit Überdruck zugeführt wird.

Es wird auch ein besserer Wärmeübertragungswirkungsgrad an dem Wärmetauscher erzielt, weil der von der Brennerflamme durchsetzte Wärmetauscher nun erfindungsgemäß enger gewickelt werden kann, weil der Luftdurchgang durch den Wärmetauscher - der gewöhnlich als gewickelte Wärmetauscherschlange ausgebildet ist - verstärkt ist, weil der Auftreffdruck (p4) auf die Oberfläche des Wärmetauschers erfindungsgemäß stark erhöht ist, weil dieser Druck p4 aus der Serienschaltung der beiden Gebläsedrücke der Gebläse des Hochdruckreinigers und des Brennergebläses erzeugt ist.

Es kann deshalb ein Wärmetauscher mit sehr engen Wicklungen und hohem Luftwiderstand gewickelt werden, der einen ausgezeichneten Wärmeübertragungsgrad aufweist, weil eine größere Luftmenge unter größerem Druck (p4) auf die Oberfläche des Wärmetauschers auftrifft und diesen durchsetzt.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert einen Querschnitt durch einen beheizten Hochdruckreiniger
- Figur 2:: das Druckdiagramm im Innenraum des Hochdruckreinigers

In der beigefügten Figur 1 sind die Druckverhältnisse und die Luftmengen wie folgt dargestellt: $\begin{matrix}{Q}_{1} > {Q}_{2} & Δ ⁢ {p}_{A} = {p}_{2} - {p}_{1} & Δ ⁢ {p}_{B} = {p}_{4} - {p}_{3} \\ & {p}_{4} = Δ ⁢ {p}_{A} + Δ ⁢ {p}_{B} & \\ & \to {p}_{4} > Stand der Technik & \end{matrix}$

Die oben genannten Verhältnisse werden nun anhand der Zeichnungen näher erläutert.

Das Gehäuse 1 des Hochdruckreinigers ist ein in sich geschlossener Gehäusekasten, der mehrere Luftein- und -auslässe aufweist. So ist z. B. an einer Seite ein Lufteinlass 2 vorgesehen, der durch ein Gitter abgeschlossen ist, über den der Luftstrom 14 Q₁ in Pfeilrichtung 15 von einer Hochdruck-Einheit angesaugt wird.

Die Hochdruckeinheit ist hierbei in einer separaten Gehäusekammer 8 im Gehäuse 1 angeordnet, die vorderseitig und rückseitig offen ist, und ist gebildet aus einem Kühllultgebläse 13, welches von einem Motor 12 angetrieben wird, der eine Hochdruckpumpe 11 antreibt.

Die Hochdruckpumpe 11 hat einen Wasseranschluss 32, bei dem der linke Pfeil denEintritt des Kaltwassers auf der Niedrigdruckseite und der rechte Pfeil den Austritt des Hochdruckkaltwassers zeigt.

Dieses Hochdruckkaltwasser der Hochdruckpumpe 11 wird an den Wasseranschluss 33 des Wärmetauschers 27 zugeführt.

Am anderen Wasseranschluss 33 verlässt das aufgeheizte und unter Hochdruck stehende Heißwasser den Wärmetauscher 27.

Rämlich getrennt von der ersten *Gehäusekammer 8, welche die Hochdruckeinheit, bestehend aus den Teilen 11, 12, 13 aufnimmt, ist eine zweite Gehäusekammer 9 vorgesehen, die der Beheizung des Kaltwassers dient.

In dieser Gehäusekammer 9 ist der motor 21 angeordnet, der das Brennergebläse 22 antreibt, welches in der eingezeichneten Pfeilrichtung unter dem Druck p₄ einen Luftstrom gegen den Wäsmetauscher 27 richtet und die den Wärmetauscher 27 durchsetzende Brennerflamme 26 mit Sauestoff versorgt.

Zu diesem Zweck ist unterhalb des Wärmetauschers 27 ein Brenner 24 angeordnet, der die Brennerflamme 26 im Wärmetauscher 27 erzeugt.

Wichtig ist nun, dass der von dem Gebläse 13 angesaugte Luftstrom Q1 in der Gehäusekammer 8 verdichtet wird und unter dem höheren Druck p₂ den Auslass der Gehäusekammer 8 verlässt und teilweise - aufgrund des bestehenden Überdrucks in Pfeilrichtung 17 nach unten in einen Wasserablauf 4 abgelenkt wird.

Ein zweiter Teil dieses Überdrucks wird in Pfeilrichtung 18 aus dem Luftauslass 3 aus dem Gehäuse 1 wieder abgelassen.

Wichtig ist jedoch, dass der Druck p₂ so groß gewählt ist, dass dennoch im Gehäuse 1 ein Überdruck vorliegt, so dass an der Einlassseite der Gehäusekammer 9 der Druck p₃ weit über dem atmosphärischen Druck liegt, so dass an der einlassseitigen Gehäusekammer 9 das dort angeordnete Gebläse 22 einen Überdruck vorfindet und damit einen höheren Druck p₄ erzeugen kann.

Es handelt sich also um eine Luftaufladung der Brennerluft durch die luftschlüssige Verbindung der beiden Gehäusekammern 8, 9.

Die Auslassseite der Gehäusekammer 8, welche die Hochdruckeinheit aufnimmt, ist also mit der Einlassseite oder Ansaugseite der Gehäusekammer 9 mit dem Brenner und dem Wärmetauscher luftschlüssig verbunden.

Ein Teil der Luftmenge Q₂, die an der Einlassseite der Gehäusekammer 9 auftritt, wird noch in Pfeilrichtung 29 in den Innenraum 10 des Gehäuses 1 abgeleitet, wo es als Kühlluftstrom nach oben in einen Luftauslass 6 ausströmt, welcher den Abgaskamin 5 ringsum kühlt.

Gleiches gilt auch für den Luftauslass 7, der als ringförmiger Auslass den Abgaskamin 5 umgibt, um eine umlaufende Kühlung des Abgaskamins 5 im Gehäuse 1 zu ermöglichen.

Aus der Gehäusekammer 9, in der der Brenner arbeitet, entströmt die durch die Verbrennung erzeugte Luft Q₂ als Luftstrom 19 unter dem Druck p₅.

Es wird noch darauf hingewiesen, dass der Luftstrom Q₂ am Ausgang der Gehäusekammer 8 in Pfeilrichtung 16 in den Einlass der Gehäusekammer 9 einströmt.

Die Einströmung erfolgt hierbei in Pfeilrichtung 20 unter dem Druck p₃.

Die unter Überdruck stehende und verdichtete Luftmenge Q₂ strömt nun unter erhöhtem Druck p₄ in Pfeilrichtung 23 durch den Wärmetauscher 27 hindurch und versorgt die Brennerflamme 26 mit einem entsprechenden Sauerstoff angereicherten Luftstrom.

Ein Teil der Luftmenge Q₁ strömt auch in den übrigen Innenraum 10 des Gehäuses in Pfeilrichtung 25 in den vorher erwähnten Luftauslass 7.

Die Ausströmung der Luftmenge Q₂ im Abgaskanal wird mit Pfeilrichtung 28 bezeichnet.

Anhand der Figur 2 werden nun die in Figur 1 erwähnten Druckverhältnisse näher erläutert.

Bei Position 34 ist atmosphärischer Druck und weil am Lufteinlass 2 ein Luftführungsgitter vorhanden ist, wird in die Einlassseite der Gehäusekammer 8 ein niedrigerer Druck p₁ eingelassen.

Durch das Gebläse 13 wird der Druck p₁ auf den Druck p₂ erhöht, wie dies bei Position 35 in Figur 2 dargestellt ist.

Dies ist der Druck p₃, der an der Einlassseite der Gehäusekammer 9 angesaugt wird (Position 36). Wichtig ist nun, dass dieser Druck p₃ von dem weiteren Gebläse 22 auf den Druck p₄ verdichtet wird, wie dies bei Position 31 erkennbar ist.

Somit wird insgesamt der Aufladedruck 30 der Brennerflamme zugeführt und als Druck p₅ wieder aus dem Gehäuse 1 über den Abgaskamin 5 entlassen, wo er atmosphärischen Druck einnimmt.

Es ist gut erkennbar, dass sich ein wesentlicher Vorteil gegenüber dem Stand der Technik ergibt, denn beim Stand der Technik wurde lediglich ein einziger Druck durch ein einziges Gebläse 22 erzeugt und nicht eine Hintereinanderschaltung von mehreren Druckstufen, die zu einem erhöhten Auslassdruck am Brennergebläse führt und damit zu einer besseren Versorgung der Brennerflamme.

### Zeichnungslegende

- 1: Gehäuse
- 2: Lufteinlass
- 3: Luftauslass
- 4: Wasserablauf
- 5: Abgaskamin
- 6: Luftauslass
- 7: Luftauslass
- 8: Gehäusekammer (HD-Einheit)
- 9: Gehäusekammer (Brenner)
- 10: Innenraum
- 11: HD-Pumpe
- 12: Motor
- 13: Kühlluftgebläse
- 14: Luftstrom
- 15: Pfeilrichtung
- 16: Pfeilrichtung
- 17: Pfeilrichtung
- 18: Pfeilrichtung
- 19: Luftstrom
- 20: Pfeilrichtung
- 21: Motor
- 22: Brennergebläse
- 23: Pfeilrichtung
- 24: Brenner
- 25: Pfeilrichtung
- 26: Brennerflamme
- 27: Wärmetauscher
- 28: Pfeilrichtung
- 29: Pfeilrichtung
- 30: Aufladedruck
- 31: Position
- 32: Wasseranschluss
- 33: Wasseranschluss
- 34: Position
- 35: Position
- 36: Position

## Patentansprüche

1. Beheizter Hochdruckreiniger mit einem Gehäuse (1), beinhaltend eine Hochdruckpumpe (11) zur Erzeugung von Hochdruck-Nutzwasser, welche durch ein mittels Gebläsemotor (12) betriebenes KühlluftPumpengebläse (13) mittels einer ersten Luftmenge (Q₁) gekühlt wird, und beinhaltend einen mit einem flüssigen oder gasförmigen Brennstoff, insbesondere Öl- oder Gas, beheizten Brenner (24) mit Abgaskamin (5) zum Erwärmen des Hochdruck-Nutzwassers in einem Wärmetauscher (27), wobei der Gebläsemotor (12) auch für Luftzufuhr mittels einer zweiten Luftmenge (Q₂) bei Überdruck (30) für eine Brennerflamme (26) des Brenners (24) sorgt, und wobei die Hochdruckpumpe (11) mit Kühlluft-Pumpengebläse (13) und zugehörigem Gebläsemotor (12) in einer ersten Gehäusekammer (8) des Gehäuses (1) angeordnet ist und der Brenner (24) mit Brennergebläse (22) in einer zweiten Gehäusekammer (9) des Gehäuses (1) angeordnet ist, wobei die beiden Gehäusekammern (8, 9) luftschlüssig miteinander verbunden sind, **dadurch gekennzeichnet, dass** in der zweiten Gehäusekammer (9) ein mittels Gebläsemotor (21) betriebenes Brennergebläse (22) angeordnet ist, welches für Luftzufuhr der zweiten Luftmenge (Q₂) bei Überdruck (30) für eine Brennerflamme (26) des Brenners (24) sorgt, wobei die beiden Gebläse (13, 22) hintereinander in Serie angeordnet sind und dass ein Teil der ersten Luftmenge (Q₁) des Kühlluft-Pumpengebläses (13), der an der Einlassseite der Gehäusekammer (9) auftritt, als Kühlluftstrom nach oben in einen ringförmigen Luftauslass (6, 7) ausströmt, welcher den Abgaskamin (5) ringsum kühlt, aus dem die durch die Verbrennung erzeugte zweite Luftmenge (Q₂) entströmt.

2. Beheizter Hochdruckreiniger nach Anspruch 1, **dadurch gekennzeichnet, dass** das Brennergebläse (22) stromabwärts des Kühlluft-Pumpengebläses (13) für die Hochdruckpumpe (11) angeordnet ist.

3. Beheizter Hochdruckreiniger nach Anspruch 1 oder 2, **dadurch gekennzeichnet, dass** der Überdruck (30) der Brennerluft 50 bis 200 mbar über dem atmosphärischen Druck liegt.

4. Beheizter Hochdruckreiniger nach Anspruch 3, **dadurch gekennzeichnet, dass** im Wesentlichen der gesamte Innenraum des Gehäuses (1) unter Überdruck steht.

5. Beheizter Hochdruckreiniger nach einem der Ansprüche 1 bis 4, **dadurch gekennzeichnet, dass** die beiden Gehäusekammern (8, 9) luftschlüssig frei im Innenraum des gemeinsamen Gehäuses (1) angeordnet sind.

6. Beheizter Hochdruckreiniger nach einem der Ansprüche 1 bis 4, **dadurch gekennzeichnet, dass** die beiden Gehäusekammern (8, 9) durch Rohre oder durch andere Luft führende Elemente luftschlüssig miteinander verbunden sind.

## Claims

1. Heated high pressure cleaner with a housing (1), containing a high pressure pump (11) for producing high pressure industrial water, which pump is cooled by means of a first air quantity (Q₁) by a cooling air pump fan (13) operated by means of a fan motor (12), and containing a burner (24) heated by a liquid or gaseous fuel, in particular oil or gas, with an exhaust gas stack (5) for heating the high pressure industrial water in a heat exchanger (27), wherein the fan motor (12) also ensures an air supply by means of a second air quantity (Q₂) at excess pressure (30) for a burner flame (26) of the burner (24), and wherein the high pressure pump (11) with the cooling air pump fan (19) and associated fan motor (12) is arranged in a first housing chamber (8) of the housing (1) and the burner (24) with the burner fan (22) is arranged in a second housing chamber (9) of the housing (1), the two housing chambers (8, 9) being connected to one another in an airtight manner, **characterised in that** a burner fan (22) operated by means of the fan motor (21) is arranged in the second housing chamber (9) and ensures an air supply of the second air quantity (Q₂) at excess pressure (30) for a burner flame (26) of the burner (24), the two fans (13, 22) being arranged in series one behind the other and **in that** a part of the first air quantity (Q₁) of the cooling air pump fan (13), which occurs at the inlet side of the housing chamber (9), flows out upwardly into an annular air outlet (6, 7) as a cooling air flow, which cools the exhaust gas stack (5) all the way around, from which exhaust gas stack the second air quantity (Q₂) produced by the combustion escapes.

2. Heated high pressure cleaner according to claim 1, **characterised in that** the burner fan (22) is arranged downstream of the cooling air pump fan (13) for the high pressure pump (11).

3. Heated high pressure cleaner according to claim 1 or 2, **characterised in that** the excess pressure (30) of the burner air is 50 to 200 mbar above the atmospheric pressure.

4. Heated high pressure cleaner according to claim 3, **characterised in that** substantially the entire interior of the housing (1) is under excess pressure.

5. Heated high pressure cleaner according to any one of claims 1 to 4, **characterised in that** the two housing chambers (8, 9) are arranged freely in the interior of the common housing (1) in an airtight manner.

6. Heated high pressure cleaner according to any one of claims 1 to 4, **characterised in that** the two housing chambers (8, 9) are connected to one another in an airtight manner by pipes or other air-guiding elements.

## Revendications

1. Nettoyeur haute pression chauffé, avec un carter (1) contenant une pompe haute pression (11) qui est destinée à produire de l'eau industrielle haute pression et qui est refroidie à l'aide d'une première quantité d'air (Q₁) par une soufflante de pompe d'air de refroidissement (13) commandée à l'aide d'un moteur de soufflante (12), et contenant un brûleur (24) qui est chauffé avec un combustible liquide ou gazeux, en particulier de l'huile ou du gaz, qui est pourvu d'une cheminée pour gaz d'échappement (5) et qui est destiné à chauffer l'eau industrielle haute pression dans un échangeur de chaleur (27), étant précisé que le moteur de soufflante (12) assure aussi l'amenée d'air à l'aide d'une seconde quantité d'air (Q₂) en cas de surpression (30) pour une flamme (26) du brûleur (24), et que la pompe haute pression (11) est disposée avec la soufflante de pompe d'air de refroidissement (13) et le moteur de soufflante associé (12) dans une première chambre (8) du carter (1) tandis que le brûleur (24) est disposé avec la soufflante de brûleur (22) dans une seconde chambre (9) du carter (1), les deux chambres de carter (8, 9) étant reliées entre elles de manière étanche à l'air, **caractérisé en ce qu'**il est prévu dans la seconde chambre de carter (9) une soufflante de brûleur (22) qui est commandée à l'aide d'un moteur de soufflante (21) et qui assure l'amenée d'air de la seconde quantité d'air (Q₂) en cas de surpression (30) pour une flamme (26) du brûleur (24), les deux soufflantes (13, 22) étant disposées en série l'une derrière l'autre, et **en ce qu'**une partie de la première quantité d'air (Q₁) de la soufflante de pompe d'air de refroidissement (13) qui arrive sur le côté admission de la chambre de carter (9) sort sous forme de courant d'air de refroidissement vers le haut, dans une sortie d'air annulaire (6, 7) qui refroidit tout le tour de la cheminée de gaz d'échappement (5) d'où s'écoule la seconde quantité d'air (Q₂) produite par la combustion.

2. Nettoyeur haute pression chauffé selon la revendication 1, **caractérisé en ce que** la soufflante de brûleur (22) est disposée en aval de la soufflante de pompe d'air de refroidissement (13) pour la pompe haute pression (11).

3. Nettoyeur haute pression chauffé selon la revendication 1 ou 2, **caractérisé en ce que** la surpression (30) de l'air de brûleur est de 50 à 200 mbar au-dessus de la pression atmosphérique.

4. Nettoyeur haute pression chauffé selon la revendication 3, **caractérisé en ce que** quasiment tout l'espace intérieur du carter (1) est soumis à une surpression.

5. Nettoyeur haute pression chauffé selon l'une des revendications 1 à 4, **caractérisé en ce que** les deux chambres de carter (8, 9) sont disposées de manière étanche à l'air et librement dans l'espace intérieur du carter commun (1).

6. Nettoyeur haute pression chauffé selon l'une des revendications 1 à 4, **caractérisé en ce que** les deux chambres de carter (8, 9) sont reliées entre elles de manière étanche à l'air par des tuyaux ou d'autres éléments conducteurs d'air.
